# EUROPÄISCHE PATENTSCHRIFT

(11) **EP 0 016 727 B1**
(45) Veröffentlichungstag und Bekanntmachung des Hinweises auf die Patenterteilung: **24.03.1982**
(21) Anmeldenummer: 80810079.6
(22) Anmeldetag: 04.03.1980
(51) Int. Cl.: E02B 3/14, E02D 17/20

(54) **Bausatz aus Verbundsteinen, insbesondere für die Hangsicherung und Flussbettverbauung**
Interconnecting stone blocks, especially for protecting slopes and river beds
Jeu d'éléments de construction constitué par des pavés autobloquants, particulièrement pour le blindage de terrains en pente et de lits de rivière

(30) Priorität: 05.03.1979 CH 2122/79
(43) Veröffentlichungstag der Anmeldung: 01.10.1980
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Seehof, Michel

## Beschreibung

Die vorliegende Erfindung bezieht sich auf einen Bausatz aus Verbundsteinen, insbesondere für die Hangsicherung und Flussbettverbauung, bestehend aus Grundelementen mit durchgehender Öffnung, mit zwei sich gegenüberliegenden Längsseiten mit je einem aus der Ebene dieser Längsseiten herausragenden Vorsprung an jeder Ecke und zwei sich gegenüberliegenden Breitseiten mit je einem parallel zu den Längsseiten verlaufenden Verankerungsteil.

Es sind eine Vielzahl von Hangsicherungselementen, Uferbefestigungen und als Böschungselemente verwendbare Verbundsteine bekannt. So ist aus der FR-A-2 184 323 ein eingangs erwähnter Bausatz bekannt, dessen Verankerungsteil jedoch nicht genügend ausgebildet ist, um für eine Bachbettverbauung wirksam zu sein. Die Verankerung muss daher zusätzlich mit Stiften bewerkstelligt werden, die in Öffnungen hineinragen. Ausserdem benötigt das Element eine Anzahl Rippen, um die Querkräfte, das heisst das Gewicht der darüberliegenden Elemente und des Erdreiches aufzunehmen.

Es ist demgegenüber Aufgabe der Erfindung, einen Bausatz aus Verbundsteinen anzugeben, dessen Grundelemente ausgebildet sind, eine verbesserte Verankerung zu gewährleisten und die mit einer einfacheren und wirtschaftlich günstigeren Struktur die Querkräfte aufnehmen können. Diese Aufgabe wird mit einem in den Ansprüchen beschriebenen Bausatz gelöst.

Der Bausatz nach der Erfindung ist dadurch gekennzeichnet, dass jeder Verankerungsteil aus den Seitenwänden des Grundelementes herausragt und mit beidseitig an seinen Enden angeordneten, im wesentlichen senkrecht zur Ebene der Längsseiten verlaufenden Vorsprüngen versehen ist, wobei im eingebauten Zustand jeweils ein Vorsprung eines Verankerungsteils und ein Vorsprung einer Längsseite eines ersten Grundelementes einen Vorsprung einer Längsseite bzw. einen Vorsprung eines Verankerungsteils eines benachbarten Grundelementes hintergreift.

Die Erfindung wird im folgenden anhand einer Zeichnung eines Ausführungsbeispiels näher erläutert werden. Es zeigen
Figur 1, in perspektivischer Sicht, ein Grundelement,
Figur 2, in Ansicht, mehrere zusammengebaute Elemente,
Figur 3, in perspektivischer Sicht und in verkleinertem Massstab, eine Bachbettverbauung, und
Figur 4, in einer Sicht von vorne, zwei Grundelemente mit einer Verankerung.

Man erkennt in Figur 1 ein polygonales, im wesentlichen sechs-eckiges Grundelement 1, mit einer sechs-eckigen, durchgehenden Öffnung 2 und Längsseiten 3 und 4, die an beiden Seiten je einen konischen Vorsprung 5 aufweisen. Die Breitseite 6 besteht aus zwei Seitenwänden 8 und einem parallel zu den Längsseiten verlaufenden Verankerungsteil 9. Die Verankerungsteile 9 weisen beidseitig einen konischen Vorsprung 10 auf, die gleich den Vorsprüngen 5 an den Längsseiten gerichtet sind.

Wie aus der Figur ersichtlich, schliessen die beiden Seitenwände 8 der Breitseite einen stumpfen Winkel ein. Das Verankerungsteil 9 ist ferner mit einer Längsrinne 11 versehen, deren Bedeutung aus Figur 4 hervorgeht.

In Figur 2 sind eine Anzahl zusammengebauter Elemente 1 dargestellt, wobei ersichtlich ist, dass jeweils ein Vorsprung 10 am Verankerungsteil 9 und ein Vorsprung 5 an der Längsseite 3 oder 4 hinter einem Vorsprung 5 an der Längsseite 3 oder 4 und hinter einem Vorsprung 10 an einem Verankerungsteil eines benachbarten Elementes greifen und dadurch eine Verankerung bewirken. Dabei ist ersichtlich, dass diese Konstruktion bewirkt, dass die Vorsprünge lediglich die Längskräfte aufnehmen müssen, während das Gewicht der Elemente sowie des in der Öffnung sich befindlichen Erdreiches im wesentlichen von den Breitseiten aufgenommen wird. Falls ein ebener Abschluss gewünscht wird, kann ein trapezförmiges Abschlusselement 12 vorgesehen werden, das auf der kürzeren Längsseite zwei Vorsprünge 13 aufweist. Die Öffnung des Elementes kann mit Erdreich gefüllt und bepflanzt werden.

Je nach Beschaffenheit des Geländes kann es notwendig werden, Elemente zu verankern, wobei dies auf die verschiedenste Weise geschehen kann. So können beispielsweise geeignet gebogene Verankerungen aus Armierungsstahl verwendet werden oder längs in den Rinnen 11 verlaufende Armierungsstäbe, die mittels Querstäben, die durch Pflöcke oder dergleichen im Boden verankert werden, gehalten werden. Es können auch Erdanker gemäss Figur 4 verwendet werden, die aus einem Betonpfahl 14 mit rechteckigem Querschnitt bestehen und an ihren Enden je einen Eisenstab 15 und 16 aufweisen, der beidseitig auf eine gewisse Länge herausragt, wobei die Stäbe senkrecht aufeinander stehen. Der eine Stab 15 passt in die Rinne 11 des Verankerungsteils, während der andere Stab 16 eine zusätzliche Verankerung des Erdankers bewirkt. Anstelle des vorderen Stabes 15 kann der Pfahl eine konische Verdickung aufweisen, wobei die Aussparung 22 am Verankerungsteil 9 entsprechend konisch ausgebildet sein muss.

In Figur 3 ist die Verwendung von solchen Elementen bei der Flussbettverbauung dargestellt, wobei das Flussbett 17 mit der Böschung 18 im Schnitt dargestellt ist. Man erkennt darin die zusammengefügten Elemente 1 und am oberen Rand die Abschlusselemente 12. Quaderförmige Betonblöcke 19 dienen einerseits als Wellenbrecher und andererseits als zusätzliche Verankerung. Dabei ist es möglich, diese Betonblöcke länger zu machen und im Flussbett zu verankern. Um ein Ausspülen des Bodens zu verhindern, kann es zweckmässig sein, Böden 20 in die Öffnungen der Grundelemente 1 zu stellen, wobei diese Böden entweder längslaufende Leisten 21 oder auch andere Griffe wie Vertiefungen oder Nocken aufweisen können, um deren Handhaben und Einsetzen zu erleichtern. Es ist in diesem Zusammenhange durchaus denkbar, diese Böden auch bei einer Hangsicherung zu verwenden, falls kein Erdreich oder nur eine sehr geringe Tiefe des Erdreichs gewünscht wird.

Wie aus der vorhergehenden Beschreibung ersichtlich ist, sind die Elemente sowohl für eine Hangsicherung als auch für eine Flussverbauung brauchbar, es ist jedoch auch möglich, diese Elemente für den Bau von Trennwänden oder dergleichen, beispielsweise vor Einfamilienhäusern oder Reihenhäusern zu verwenden. Da das Gewicht im wesentlichen von den Breitseiten übertragen wird, ist ein Übereinanderstellen gemäss dem Aufbau von Figur 2 mit diesen Elementen möglich.

Obwohl die wabenförmige, sechseckige Struktur der Elemente besonders vorteilhaft und ästhetisch besonders befriedigend ist, kann im Rahmen dieser Erfindung auch eine andere, im wesentlichen rechteckige Form verwendet werden, wobei die Öffnung rechteckig und die Seitenwände der Breitseiten senkrecht auf die Längsseiten stehen. Es ist aber auch möglich, die Öffnung 2 und die Aussenflächen abgerundet oder geschwungen zu gestalten.

## Patentansprüche

1. Bausatz aus Verbundsteinen, insbesondere für die Hangsicherung und Flussbettverbauung, bestehend aus Grundelementen (1) mit durchgehender Öffnung (2), mit zwei sich gegenüberliegenden Längsseiten (3, 4) mit je einem aus der Ebene dieser Längsseiten (3, 4) herausragenden Vorsprung (5) an jeder Ecke und zwei sich gegenüberliegenden Breitseiten (6, 7) mit je einem parallel zu den Längsseiten (3, 4) verlaufenden Verankerungsteil (9),
dadurch gekennzeichnet,
dass jeder Verankerungsteil (9) aus den Seitenwänden (8) des Grundelementes (1) herausragt und mit beidseitig an seinen Enden angeordneten, im wesentlichen senkrecht zur Ebene der Längsseiten (3, 4) verlaufenden Vorsprüngen (10) versehen ist, wobei im eingebauten Zustand jeweils ein Vorsprung (10) eines Verankerungsteils (9) und ein Vorsprung (5) einer Längsseite (3, 4) eines ersten Grundelementes (1) einen Vorsprung (5) einer Längsseite (3, 4) bzw. einen Vorsprung (10) eines Verankerungsteils (9) eines benachbarten Grundelementes (1) hintergreift.

2. Bausatz nach Anspruch 1,
dadurch gekennzeichnet,
dass das Element (1) eine sechseckige Öffnung (2) aufweist und die Breitseiten (6, 7) je zwei Seitenwände (8) aufweisen, die miteinander einen stumpfen Winkel einschliessen.

3. Bausatz nach Anspruch 1,
dadurch gekennzeichnet,
dass er ein Abschlusselement (12) enthält, das an einer Längsseite zwei Vorsprünge (13) aufweist.

4. Bausatz nach Anspruch 1,
dadurch gekennzeichnet,
dass das Verankerungsteil (9) mit einer Längsrinne (11) versehen ist.

5. Bausatz nach einem der Ansprüche 1-4, dadurch gekennzeichnet,
dass er einen Erdanker enthält, der aus einem rechteckigen Betonpfahl (14) besteht, an dessen beiden Enden zwei senkrecht zueinander angeordnete, aus dem Pfahl (14) herausragende Eisenstäbe (15, 16) einbetoniert sind, wobei der eine Eisenstab (15) in die Längsrinne (11) des Verankerungsteils (9) des Elementes (1) passt.

6. Bausatz nach einem derAnsprüche 1-3, dadurch gekennzeichnet,
dass bei der Verwendung als Flussverbauung quaderförmige Betonblöcke (19) zwischen vier benachbarten Elementen (1) als Wellenbrecher und in den Öffnungen (2) der Elemente (1) Böden (20) angeordnet sind.

## Claims

1. Set of interlocking stones, more particularly for the strengthening of slopes and the building of riverbeds, comprising base elements (1) having through openings (2), two opposite long sides (3, 4) each provided at its extremities with a part projecting beyond the plane of said long sides (3, 4) and two opposite broad sides (6, 7) each with an anchoring part (9) extending in parallel with the long sides (3, 4),
characterized in that
each anchoring part (9) projects beyond the side walls of the base element (1), said anchoring part being provided on both sides, at its extremities, with projecting parts (10) substantially perpendicular to the plane of the long sides (3, 4), and in that, whilst in the built-in condition, a projecting part (10) of an anchoring part (9) of a first base element (1) catches behind a projecting part (5) of a long side (3, 4) of an adjoining base element (1) and at the same time a projecting part (5) of a long side (3, 4) of the first base element catches behind a projecting part (10) of the adjoining base element (1).

2. Set according to claim 1,
characterized in that
the element (1) comprises a hexagonal opening (2), and each of the broad sides (6, 7) comprises two side walls (8) making an obtuse angle between themselves.

3. Set according to claim 1,
characterized in that
it contains an end element (12) comprising two projecting parts (13) on a long side.

4. Set according to claim 1,
characterized in that
the anchoring part (9) comprises a longitudinal groove (11).

5. Set according to one of the claims 1-4, characterized in that
it contains a land tie formed of a rectangular concrete pile (14) at both ends of which iron bars (15, 16) imbedded into the concrete project at right angle with each other, one of said iron bars (15) fitting into the longitudinal groove (11) of the anchoring part (9) of the element (1

6. Set according to one of the claims 1-3,
characterized in that
when utilized for the building of river-beds, rectangular concrete blocks (19) are arranged as breakwaters between four adjoining elements (1), bottoms (20) being arranged into the openings (2) of the element (1).

## Revendications

1. Lot de pierres de liaison, en particulier pour la consolidation de pentes et la construction de lits de rivières, comprenant des éléments de base (1) comportant des ouvertures (2) traversantes, deux côtés longs (3, 4) se faisant face et ayant à chacune de leurs extrémités une saillie débordante du plan desdits côtés longs (3, 4) et deux côtés larges (6, 7) se faisant face, chacun avec une partie d'ancrage (9) parallèle aux côtés longs (3,4),
caractérisé en ce que
chaque partie d'ancrage (9) déborde des parois latérales de l'élément de base (1) et qu'elle est munie des deux côtés, à ses extrémités, de saillies (10) substantiellement perpendiculaires au plan des côtés longs (3, 4), et par le fait qu'à l'état monté, une saillie (10) d'une partie d'ancrage (9) d'un premier élément de base (1) s'accroche derrière une saillie (5) d'une côté long (3,4) d'un élément de base (1) voisin et qu'en même temps une saillie (5) d'un côté long (3, 4) du premier élément de base s'accroche derrière une saillie (10) de l'élément de base (1) voisin.

2. Lot selon la revendication 1,
caractérisé par le fait que
l'élément (1) comprend une ouverture héxago- nale (2) et que les côtés larges (6, 7) comprennent chacun deux parois latérales (8) faisant entre elles un angle obtus.

3. Lot selon la revendication 1,
caractérisé par le fait
qu'il contient un élément de termination (12) comprenant deux saillies (13) sur un côté long.

4. Lot selon la revendication 1,
caractérisé par le fait que
la partie d'ancrage (9) comprend une gorge longitudinale (11).

5. Lot selon l'une des revendications 1-4, caractérisé par le fait
qu'il contient un tirant d'ancrage formé d'un pieu (14) rectangulaire en béton aux deux extrémités duquel sortent des barres en fer (15, 16) perpendiculaires entre elles et prises dans le béton, l'une desdites barres en fer (15) s'adaptant dans la gorge longitudinale (11) de la partie d'ancrage (9) de l'élément (1).

6. Lot selon l'une des revendications 1-3, caractérisé par le fait que
lors de l'utilisation pour la construction de lits de rivières, des blocs de béton rectangulaires (19) sont disposés comme brise-lames entre quatre éléments (1) voisins et que des fonds (20) sont disposés dans les ouvertures (2) des éléments (1 ).
